# FASCICULE DE BREVET EUROPEEN

(11) **EP 1 371 798 B1**
(45) Date de publication et mention de la délivrance du brevet: **24.05.2006**
(21) Numéro de dépôt: 03290710.7
(22) Date de dépôt: 20.03.2003
(51) Int. Cl.: E05B 65/08, E05B 17/20, E05C 9/02

(54) **Dispositif anti-soulèvement pour ouvrant coulissant**
Antihebevorrichtung für einen Schiebeflügel
Anti-lift device for a sliding wing

(30) Priorité: 14.06.2002 FR 0207353
(43) Date de publication de la demande: 17.12.2003
(73) Titulaire: Ferco International Ferrures et Serrures de Bâtiment, 57445 Réding (FR)
(72) Inventeur: Alvarez, Eric, 57870 Hommert (FR)
(74) Mandataire: Rhein, Alain

(56) Documents cités:
- FR-A- 2 704 591
- US-A- 2 749 164
- US-A- 4 076 289
- US-A- 6 076 866

## Description

La présente invention concerne un dispositif d'anti-soulèvement pour ouvrant coulissant.

On connaît des dispositifs de verrouillage pour ouvrants coulissants, comprenant une têtière en métal, destinée à être fixée dans une rainure du montant avant d'un ouvrant coulissant, cette têtière comportant au moins une lumière longitudinale découpée dans ladite têtière, dans laquelle est engagé un élément de verrouillage dont l'une des extrémités est reliée à au moins une tringle de verrouillage s'étendant dans la direction de la têtière, l'autre extrémité dudit élément de verrouillage pouvant s'engager dans une gâche fixée en regard dudit montant avant de l'ouvrant coulissant.

Dans de tels dispositifs, un individu malveillant, en particulier un cambrioleur peut soulever l'ouvrant coulissant en utilisant un outil approprié et parvenir ainsi à ouvrir l'ouvrant coulissant et à pénétrer ainsi à l'intérieur d'un local.

L'état de la technique décrit plusieurs solutions permettant d'empêcher l'effraction, notamment par soulèvement, des ouvrants coulissants.

La plupart, sinon la totalité des solutions connues sont onéreuses, car elles compliquent la fabrication des dispositifs de verrouillage pour ouvrants coulissants.

Ainsi, il est connu par le document US-4.076.289 une ferrure pour ouvrant coulissant sous forme d'un boîtier que l'on vient fixer en applique et du côté interne sur le montant avant d'un tel ouvrant coulissant. Dans ce boîtier est monté pivotant un pêne à crochet qui, sous l'impulsion d'un levier rendu accessible extérieurement audit boîtier, est susceptible de se présenter de manière apte à coopérer avec une ouverture formant gâche ménagée au niveau du montant correspondant du cadre dormant. Tout particulièrement, le boîtier est refermé à l'aide d'un couvercle portant une languette d'anti-soulèvement qui, après montage sur le boîtier, vient se présenter saillante au travers d'une ouverture adaptée dans ce dernier, ceci de telle manière que cette languette puisse venir s'engager dans une ouverture, là encore ménagée dans le montant du cadre dormant sur lequel vient se refermer l'ouvrant coulissant.

Il est encore connu, par le document US-6.076.866, un dispositif anti-effraction pour ferrure de verrouillage pour ouvrant coulissant, ferrure comportant un pêne à crochet à même de se présenter saillant à l'avant d'une têtière équipant le chant avant dudit ouvrant coulissant en vue de coopérer avec une gâche rapportée en applique sur le montant correspondant du dormant. Plus particulièrement, ledit dispositif anti-effraction consiste en un coffre dont le fond est fixé sur ladite têtière, ceci au droit du pêne à crochet venant traverser une ouverture pratiquée dans le fond de ce coffre.

Ainsi, celui-ci est en mesure de venir coiffer la gâche disposée en correspondance sur le montant du cadre dormant. En somme, cette configuration empêche, lors d'une tentative d'effraction, l'accès à ladite gâche et au pêne à crochet, une fois l'ouvrant coulissant refermé.

Le but de la présente invention est de remédier aux inconvénients des réalisations connues, en proposant un dispositif anti-soulèvement pour ouvrant coulissant qui non seulement soit peu coûteux à fabriquer, qui n'implique aucun ajout de pièce aux dispositifs de verrouillage, mais également maintien l'intégralité des fonctions et avantages de ceux-ci.

L'invention vise ainsi un dispositif anti-soulèvement pour ouvrant coulissant, comprenant une têtière en métal et une gâche, ladite têtière étant destinée à être fixée dans une rainure du montant avant de l'ouvrant coulissant et comportant au moins une lumière longitudinale découpée dans cette têtière et dans laquelle peut être engagé un élément de verrouillage dont l'une des extrémités est reliée à au moins une tringle de verrouillage s'étendant dans la direction de la têtière, l'autre extrémité dudit élément de verrouillage pouvant s'engager dans ladite gâche, qui est destinée à être fixée en regard dudit montant avant de l'ouvrant coulissant.

Suivant l'invention, le dispositif anti-soulèvement est caractérisé en ce que le bord inférieur de ladite lumière porte une languette constituée en une partie restante du métal enlevé de ladite lumière découpée, cette languette étant pliée à 90° par rapport à la face avant de la têtière de telle sorte que cette languette (6) puisse faire saillie sous le bord inférieur de la gâche pour empêcher le soulèvement de l'ouvrant coulissant.

Cette languette découpée et pliée est très simple à réaliser lors de la fabrication en grande série de la têtière. De plus, elle apporte une solution efficace au problème posé, à savoir l'anti-soulèvement.

Selon une particularité avantageuse de l'invention, la gâche comporte à son bord inférieur un méplat sur lequel est susceptible de venir en appui ladite languette en cas de tentative de soulèvement.

Un tel méplat est très facile à réaliser, lors de la fabrication, par exemple par moulage de la gâche.

De préférence, la longueur de la languette est sensiblement égale à la largeur dudit méplat, mesurée dans la direction de la languette, additionnée du jeu normal de feuillure.

De préférence également, la face arrière de la gâche repose sur une ou plusieurs cales pour régler le jeu de feuillure.

Les dispositions ci-dessus permettent de compenser les tolérances de fabrication de façon que dans tous les cas, la languette puisse prendre appui sur une surface suffisante au bord inférieur de la gâche pour empêcher le soulèvement de l'ouvrant coulissant.

D'autres particularités et avantages de l'invention apparaîtront encore dans la description ci-après.

Aux dessins annexés, donnés à titre d'exemples, non limitatif,
- la figure 1 est une vue en perspective d'un dispositif d'anti-soulèvement selon l'invention ;
- la figure 2 est une vue en coupe longitudinale du dispositif selon la figure 1.

Dans la réalisation représentée sur les figures 1 et 2, le dispositif anti-soulèvement pour ouvrant coulissant, comprend une têtière 1 en métal, destinée à être fixée dans une rainure du montant avant 2 d'un ouvrant coulissant. Cette têtière 1 comporte au moins une lumière longitudinale 3 découpée dans ladite têtière, dans laquelle est engagé de façon coulissante un élément de verrouillage 4.

L'une des extrémités de cet élément 4 est reliée à au moins une tringle de verrouillage (non représentée) s'étendant dans la direction de la têtière 1, l'autre extrémité dudit élément de verrouillage 4 pouvant s'engager dans une gâche 5 fixée en regard dudit montant avant 2 de l'ouvrant coulissant.

La lumière 3 a une longueur égale à la course de déplacement de la tringle de verrouillage reliée à l'élément de verrouillage 4.

Conformément à l'invention, le bord inférieur de la lumière 3 porte une languette 6 découpée et pliée à 90° par rapport à la face avant 1 a de la têtière 1.

Ainsi, comme montré par les figures 1 et 2, la languette 6 fait saillie sous le bord inférieur 5a de la gâche 5 pour empêcher le soulèvement de l'ouvrant coulissant.

La gâche 5 comporte à son bord inférieur un méplat 5a sur lequel est susceptible de venir en appui la languette 6 en cas de tentative de soulèvement de l'ouvrant coulissant.

De préférence, comme indiqué sur la figure 2, la longueur de languette 6 est sensiblement égale à la largeur du méplat 5a mesurée dans la direction de la languette 6, additionnée du jeu normal j de feuillure.

Comme montré par la figure 2, la face arrière de la gâche 5 peut reposer sur une ou plusieurs cales 7 pour régler le feu de feuillure j.

Grâce à cette disposition, la languette 6 ne risque pas de buter contre la surface 8 sur laquelle la gâche 5 est fixée.

De même, la languette 6 est suffisamment longue pour recouvrir sensiblement toute la surface du méplat 5a.

La réalisation de la languette 6 est extrêmement simple.

Lors de la fabrication des têtières classiques, la lumière 3 est réalisée par emboutissage ou estampage, opération dans laquelle tout le métal correspondant à la lumière est enlevé.

Dans le cas de l'invention, on enlève une partie du métal, la partie restante correspondant à la languette 6 découpée sur ses côtés, est pliée à 90°.

Bien entendu, la têtière 1 peut s'étendre sur toute la hauteur du montant 2 de l'ouvrant coulissant et comporter plusieurs lumières 3, chacune présentant une languette découpée et pliée, identique à la languette 6 représentée sur les figures 1 et 2.

## Revendications

1. Dispositif anti-soulèvement pour ouvrant coulissant, comprenant une têtière (1) en métal et une gâche (5), ladite têtière (1) étant destinée à être fixée dans une rainure du montant avant (2) de l'ouvrant coulissant et comportant au moins une lumière longitudinale (3) découpée dans cette têtière (1) et dans laquelle peut être engagé un élément de verrouillage (4) dont l'une des extrémités est reliée à au moins une tringle de verrouillage s'étendant dans la direction de la têtière (1), l'autre extrémité dudit élément de verrouillage (4) pouvant s'engager dans ladite gâche (5), qui est destinée à être fixée en regard dudit montant avant (2) de l'ouvrant coulissant, **caractérisé par le fait que** le bord inférieur de ladite lumière (3) porte une languette (6) constituée en une partie restante du métal enlevé de ladite lumière (3) découpée, cette languette (6) étant pliée à 90° par rapport à la face avant de la têtière (1) de telle sorte que cette languette (6) puisse faire saillie sous le bord inférieur (5a) de la gâche (5) pour empêcher le soulèvement de l'ouvrant coulissant.

2. Dispositif anti-soulèvement selon la revendication 1, **caractérisé en ce que** la gâche (5) comporte à son bord inférieur un méplat (5a) sur lequel est susceptible de venir en appui ladite languette (6) en cas de tentative de soulèvement.

3. Dispositif anti-soulèvement selon la revendication 2, **caractérisé en ce que** la longueur de la languette (6) est sensiblement égale à la largeur dudit méplat (5a), mesurée dans la direction de la languette, additionnée du jeu normal de feuillure (j).

4. Dispositif anti-soulèvement selon la revendication 3, **caractérisé en ce que** la face arrière de la gâche (5) repose sur une ou plusieurs cales (7) pour régler le jeu de feuillure (j).

## Claims

1. Anti-lift device for a sliding leaf, including a metallic face-plate (1) and a keeper (5), said face-plate (1) being aimed at being secured in a groove of the front stile (2) of the sliding leaf, and including at least a longitudinal slot (3) cut out in said face-plate (1) and in which can be inserted a locking element (4) one end of which is connected to at least one locking rod extending in the direction of the face-place (1), the other end of said locking element (4) being capable of inserting into said keeper (5) which is aimed at being secured in front of said front stile (2) of the sliding leaf, **characterised in that** the lower edge of said slot (3) carries a tongue (6) formed of a remaining portion of the removed metal of said cut out slot (3), this tongue (6) being bent at 90° with respect to the front face of the face-plate (1), so that this tongue (6) be able to protrude under the lower edge (5a) of the keeper (5), in order to impede lifting the sliding leaf.

2. Anti-lift device according to claim 1, **characterised in that** the keeper (5) includes at its lower edge a flat face (5a) on which said tongue (6) is capable of resting in the event of an attempt to lift.

3. Anti-lift device according to claim 2, **characterised in that** the length of the tongue (6) is substantially equal to the width of said flat face (5a), measured in the direction of the tongue, increased with the normal fillister backlash (j).

4. Anti-lift device according to claim 3, **characterised in that** the rear face of the keeper (5) rests on one or several wedges (7) in order to adjust the fillister backlash (j).

## Patentansprüche

1. Antihebevorrichtung für einen Schiebeflügel, umfassend eine Stülpschiene (1) aus Metall und ein Schließblech (5), wobei die besagte Stülpschiene (1) vorgesehen ist, um in einer Rille des vorderen Pfostens (2) des Schiebeflügels befestigt zu werden, und umfassend wenigstens eine Längsöffnung (3), die in dieser Stülpschiene (1) ausgeschnitten ist und in der ein Verriegelungselement (4) eingreifen kann, von dessen Enden das eine mit wenigstens einer Verriegelungsstange verbunden ist, die sich in der Richtung der Stülpschiene (1) erstreckt, wobei das andere Ende des besagten Verriegelungselements (4) in das besagte Schließblech (5) eingreifen kann, vorgesehen, um dem besagten vorderen Pfosten (2) des Schiebeflügels gegenüberliegend befestigt zu werden, **dadurch gekennzeichnet, daß** der untere Rand der besagten Öffnung (3) ein Zünglein (6) trägt, das aus einem übriggebliebenen Teil des weggenommenen Metalls der besagten ausgeschnittenen Öffnung (3) gebildet ist, wobei dieses Zünglein (6) hinsichtlich der vorderen Fläche der Stülpschiene (1) in 90° gebogen ist, derart, daß dieses Zünglein (6) unter dem unteren Rand (5a) des Schließblechs (5) vorspringen kann, um das Heben des Schiebeflügels zu verhindern.

2. Antihebevorrichtung nach Anspruch 1, **dadurch gekennzeichnet, daß** das Schließblech (5) an seinem unteren Rand eine Abflachung (5a) umfaßt, auf der das besagte Zünglein (6) bei Hebeversuch abstützen kann.

3. Antihebevorrichtung nach Anspruch 2, **dadurch gekennzeichnet, daß** die Länge des Züngleins (6) im wesentlichen gleich der Breite der besagten Abflachung (5a) ist, gemessen in der Richtung des Züngleins, zuzüglich des normalen Falzspiels (j).

4. Antihebevorrichtung nach Anspruch 3, **dadurch gekennzeichnet, daß** die hintere Fläche des Schließblechs (5) auf einem oder mehreren Keilen (7) ruht, um das Falzspiel (j) zu regeln.
